# EUROPÄISCHE PATENTSCHRIFT

(11) **EP 0 366 598 B1**
(45) Veröffentlichungstag und Bekanntmachung des Hinweises auf die Patenterteilung: **12.05.1993**
(21) Anmeldenummer: 89730211.3
(22) Anmeldetag: 27.10.1989
(51) Int. Cl.: B22C 9/08

(54) **Brechkern für Speiser**
Breaker core for feeder
Noyau de cassage pour masselottes

(30) Priorität: 27.10.1988 DE 3836623
(43) Veröffentlichungstag der Anmeldung: 02.05.1990
(73) Patentinhaber: CHEMEX GMBH, D-58300 Wetter (DE)
(72) Erfinder: Finkelmeier, Hubert, D-5650 Solingen-Weyer (DE); Gloz, Michael, Dr. Ing., D-4005 Meerbusch 1 (DE)
(74) Vertreter: Eikenberg & Brümmerstedt Patentanwälte

(56) Entgegenhaltungen:
- DE-A- 2 808 784
- DE-U- 8 710 791
- GIESSEREI LEXIKON, 14. Auflage, E. Brunhuber, 1988, Fachverlag Schiele & Schön GmbH, Berlin, DE, "Einschnürkern", Seite 215

## Beschreibung

Gießformen müssen in der Regel mit einem oder mehreren Speisern versehen werden, um bei der Erstarrung des Gußstückes auftretende Volumendefizite auszugleichen und so eine Lunkerbildung im Gußstück zu verhindern. Die Speiser bleiben nach der Erstarrung mit dem Gußstück verbunden und müssen anschließend abgetrennt werden. Danach muß die Gußstückoberfläche auch noch geglättet und entgratet werden. Der damit verbundene Aufwand läßt sich verringern, wenn zwischen dem Speiser und dem Formenhohlraum ein Brechkern angeordnet wird, der im wesentlichen scheibenförmig ausgebildet ist und eine gegenüber dem Speiserquerschnitt kleinere Durchflußöffnung aufweist. Dadurch wird der nach der Erstarrung des Gußstückes verbleibende Verbindungssteg zwischen Speiser und Gußstück kleiner und somit das Abtrennen des Speisers einfacher. Oftmals braucht der Speiser dann nur noch abgeschlagen zu werden und muß nicht mehr durch Sägen, Fräsen, Brennen o. dgl. Methoden abgetrennt werden. Entsprechend wird auch der Aufwand für das Entgraten und Glätten der Gußoberfläche verringert.

Die meisten der bekannten Brechkerne z.B. DE-U- 8 710791 sind aus üblichen Gießereiformmassen unter Verwendung von Bindemitteln hergestellt, z.B. aus Quarz-, Zirkon- oder Chromitsanden, die mit Ölen, Stärkebindern, Wasserglas oder Phenolharzen gebunden sind. Angestrebt werden dabei möglichst dünne Brechkerne mit einer möglichst kleinen Durchflußöffnung. Diese Forderung läßt sich bislang jedoch nicht befriedigend erfüllen. Wegen ihrer geringen Festigkeit bei Gießtemperaturen in Verbindung mit dem starken Sog des durch die Durchlaßöffnung in das Gußstück hineingespeisten Materials können diese Brechkerne nämlich zum Gußstück hin durchgebogen werden oder sogar brechen, mit der Folge, daß sich im Gußstück Vertiefungen ergeben, die entweder nachträglich wieder aufgefüllt (z.B. aufgeschweißt) werden müssen oder zum Ausschuß des Gußstückes führen. Dies gilt insbesondere für das Gießen von Eisenwerkstoffen und für Brechkerne mit größeren Durchmessern.

Die naheliegende Möglichkeit, die Brechkerne dicker (stärker) auszubilden, beseitigt die Problematik nicht. Dickere Brechkerne benötigen nämlich eine größere Durchflußöffnung als vergleichbare dünnere Brechkerne, weil sonst die Gefahr einer Bildung von Sekundär-Lunkern im Brechkern-Bereich einschließlich des Gußstückes unterhalb des Brechkerns besteht. In der Praxis behilft man sich deshalb häufig damit, den Brechkern nicht mehr bündig mit der Gußstück-Oberfläche, sondern im Abstand so weit oberhalb der Gußstück-Oberfläche anzuordnen, daß sich die zu erwartende Vertiefung nicht mehr bis in das Gußstück hinein erstrecken kann. Dadurch wird dann aber durch den Brechkern nur noch das Abtrennen des Speisers vereinfacht, nicht aber mehr der Aufwand für das Glätten des Gußstückes vermindert, d.h. ein großer Teil der Vorteile des Brechkerns kommen dann nicht mehr zum Tragen.

Hier setzt die Erfindung ein. Sie hat zur Aufgabe, einen Brechkern (insbesondere für den Guß von Eisenwerkstoffen) zur Verfügung zu stellen, der bei geringer Dicke und kleiner Durchflußöffnung während des Gießens formstabil bleibt, also die vorangehend diskutierten Nachteile vermeidet.

Diese Aufgabe löst die Erfindung dadurch, daß der Brechkern zusätzlich zu seiner Durchflußöffnung mit weiteren kleinen Öffnungen versehen ist, welche keine Speisefunktion haben.

Überraschend wurde gefunden, daß mit Hilfe der erfindungsgemäß vorgesehenen Öffnungen eine ganz hervorragende Stabilisierung der Brechkerne gelingt. Offenbar beruht diese Wirkung der Öffnungen darauf, daß das während des Gießens zunächst in dem Steigeraufsatz hochsteigende Material sich in den kleinen Öffnungen sehr rasch verfestigt und dadurch metallische Stege bildet, welche die Festigkeit des Brechkerns so stark erhöhen, daß er den während des anschließenden Speisevorganges auftretenden Kräften ohne oder jedenfalls ohne nennenswerte Verformung widerstehen kann. Zum Speisen des Gußstückes sollen diese Öffnungen nicht beitragen und deshalb ist ihr Durchmesser nach oben hin begrenzt. In der Praxis handelt es sich dabei meistens um Öffnungen mit einem Durchmesser von etwa 2 - 5 mm und vorzugsweise von etwa 3 - 4 mm. Die Trennwirkung des Brechkerns wird durch die zusätzlichen Stege, die sich durch diese kleinen Öffnungen hindurch ausbilden, nicht beeinträchtigt. Damit werden die Vorteile des Brechkerns optimal nutzbar gemacht.

Ausführungsbeispiele der Erfindung werden nachfolgend anhand der Zeichnungen erläutert. Darin stellen dar:
- Fig. 1: einen erfindungsgemäß ausgebildeten Brechkern in Draufsicht,
- Fig. 2A und B: zwei Varianten der Öffnungen im Brechkern gemäß Fig. 1 im ausschnittsweisen Querschnitt,
- Fig. 3: eine bevorzugte Ausführungsform eines erfindungsgemäßen Brechkerns in Draufsicht und
- Fig. 4: den Brechkern gemäß Fig. 3 im Querschnitt.

Die Fig. 1 und 2 veranschaulichen das Prinzip der Erfindung am Beispiel eines kreissymmetrischen Brechkerns 1 mit einer zentralen Durchflußöffnung 2. Symmetrisch um die Durchflußöffnung 2 herum sind mehrere kleine Öffnungen 3 angeordnet, welche die erfindungsgemäß vorgesehenen "Öffnungen ohne Speisefunktion" bilden. Diese Öffnungen können die Form zylindrischer Durchgangsöffnungen besitzen (Fig. 2A) oder aber an ihren Außenkanten angefast sein (Fig. 2B).

Ein bevorzugtes Ausführungsbeispiel der Erfindung ist in den Fig. 3 und 4 dargestellt. Bei dem dort gezeigten Brechkern 1' sind die um die zentrale Durchflußöffnung 2' herum angeordneten kleinen Öffnungen 3' leicht konisch ausgebildet. Außerdem sind ihre Mündungsbereiche auf einer oder auf beiden Seiten des Brechkerns durch nutartige Ringkanäle 4 bzw. 5 miteinander verbunden. Dadurch wird die stabilisierende Wirkung der sich in den Öffnungen 3' ausbildenden metallischen Stege zusätzlich verbessert.

Die Anzahl der Öffnungen 3 bzw. 3' hängt vom Durchmesser des Brechkerns ab. Beispielsweise haben sich für Brechkerne von etwa 10 mm Stärke aus kunstharz-gebundenem Sand in der Ausführungsform gemäß Fig. 3 und 4, die mit Öffnungen 3' mit einem mittleren Durchmesser von 3,5 mm versehen waren, folgende Werte als sehr geeignet erwiesen:

In mehreren Großversuchen wurden mehr als 1000 erfindungsgemäße Brechkerne 1', welche die vorstehenden Abmessungen besaßen, unter Praxisbedingungen getestet, und zwar nur an solchen Gußstücken, an denen bislang regelmäßig eine Durchbiegung des Brechkerns auftrat. In diesen Versuchen zeigten sich bei den erfindungsgemäßen Brechkernen in keinem einzigen Fall auch nur Anzeichen einer Durchbiegung. Außerdem wurden beim Zersägen der Gußstücke sowie der Steiger keine Sekundärlunker im Sicherheitsbereich festgestellt. Dies belegt den enormen Vorteil der Erfindung sehr eindrucksvoll.

Die Erfindung ist nicht auf symmetrische Brechkerne beschränkt, sondern bei allen Formen von Brechkernen anwendbar, unabhängig von der Form und Plazierung der Durchlaßöffnung 2. Auch ist die Erfindung unabhängig davon, ob der Brechkern zusammen mit exothermen und/oder isolierenden Materialien im Speiserbereich (z.B. Speiserumhüllungen) eingesetzt wird. Anzahl, Größe und Lage der kleinen Öffnungen 3 bzw. 3' lassen sich dabei für jeden Anwendungsfall ohne weiteres durch einen Vorversuch bestimmen.

Die kleinen Öffnungen 3 bzw. 3' können bei der Herstellung des Brechkerns (z.B. im Schießverfahren) mit eingeformt sein, sie können aber auch nachträglich (z.B. durch Bohren) hergestellt sein.

## Patentansprüche

1. Brechkern für Speiser, bestehend aus einem körnigen, durch Bindemittel gebundenen Gießerei-Formstoff, dadurch gekennzeichnet, daß der Brechkern (1, 1') zusätzlich zu seiner Durchflußöffnung (2, 2') mit einer Anzahl von weiteren kleinen Öffnungen (3, 3') versehen ist, welche keine Speisefunktion haben.

2. Brechkern nach Anspruch 1, dadurch gekennzeichnet, daß die weiteren kleinen Öffnungen (3, 3') symmetrisch um die Durchflußöffnung (2, 2') herum angeordnet sind.

3. Brechkern nach Anspruch 1 oder 2, dadurch gekennzeichnet, daß die weiteren kleinen Öffnungen (3, 3') einen Durchmesser von 2 - 5 mm und vorzugsweise von 3 - 4 mm aufweisen.

4. Brechkern nach Anspruch 1 oder 2 oder 3, dadurch gekennzeichnet, daß die weiteren kleinen Öffnungen (3') konusförmig ausgebildet sind.

5. Brechkern nach Anspruch 1 oder 2 oder 3 oder 4, dadurch gekennzeichnet, daß die Mündungsbereiche der weiteren kleinen Öffnungen (3') auf mindestens einer Seite des Brechkerns (1') durch einen nutartigen Ringkanal (4, 5) miteinander verbunden sind.

## Claims

1. A breaker core for a feeder, which comprises a granular casting material, bonded by a binding agent, characterised in that the breaker core (1, 1') is provided with, in addition to its flow opening (2, 2') a number of relatively smaller openings (3, 3'), which have no feeding function.

2. A breaker core according to claim 1, characterised in that the relatively smaller openings (3, 3') are symmetrically arranged around the flow opening (2, 2').

3. A breaker core according to claim 1 or 2, characterised in that the relatively smaller openings (3, 3') have a diameter of 2-5 mm, and preferably of 3-4 mm.

4. A breaker core according to any of claims 1 to 3, characterised in that the relatively smaller openings (3') are cone shaped.

5. A breaker core according to any of claims 1 to 4, characterised in that the mouth regions of the relatively smaller openings (3') are connected to a groove like annular channel (4, 5) at least on one side of the breaker core (1').

## Revendications

1. Noyau de cassage pour masselottes, comprenant un produit de fonderie en grains liés par un liant, caractérisé en ce que le noyau de cassage (1, 1') présente, en plus de son ouverture de passage (2, 2'), une pluralité d'autres petites ouvertures (3, 3') qui n'ont pas de fonction de masselotte.

2. Noyau de cassage suivant la revendication 1, caractérisé en ce que les autres petites ouvertures (3. 3') sont symétriques autour de l'ouverture de passage (2, 2').

3. Noyau de cassage suivant la revendication 1 ou 2, caractérisé en ce que les autres petites ouvertures (3, 3') présentent un diamètre de 2 à 5 mm et, de préférence, de 3 à 4 mm.

4. Noyau de cassage suivant la revendication 1, ou 2, ou 3, caractérisé en ce que les autres petites ouvertures (3') sont de forme conique.

5. Noyau de cassage suivant la revendication 1, ou 2, ou 3, ou 4, caractérisé en ce que les zones où débouchent les autres petites ouvertures (3') sur, au moins, un côté du noyau de cassage (1') sont reliées ensemble par un canal circulaire (4, 5) en forme de rainure.
